# EUROPÄISCHE PATENTSCHRIFT

(11) **EP 1 952 747 B1**
(45) Veröffentlichungstag und Bekanntmachung des Hinweises auf die Patenterteilung: **20.07.2011**
(21) Anmeldenummer: 07002228.0
(22) Anmeldetag: 01.02.2007
(51) Int. Cl.: A47L 15/22, A47L 15/42, A47L 15/44

(54) **Spülmaschine**
Dishwasher
Lave-vaisselle

(43) Veröffentlichungstag der Anmeldung: 06.08.2008
(73) Patentinhaber: Stoviclean S.r.l., 40125 Bologna (IT)
(72) Erfinder: Della Gaspera, Bruno, 39030 Bozen (IT); Rovetta, Matteo, 25014 Castenedolo (IT)
(74) Vertreter: Dendorfer, Claus

(56) Entgegenhaltungen:
- US-A- 2 076 688

## Beschreibung

Die Erfindung betrifft eine Spülmaschine, die z.B. zum Spülen von Geschirr, Besteck, Gläsern, Küchenutensilien und ähnlichem vorgesehen ist. Spezieller betrifft die Erfindung eine kompakte, kostengünstige Spülmaschine zum Anschluss an unter Druck stehendes Versorgungswasser. Eine derartige Spülmaschine ist in manchen Ausführungsformen der Erfindung dazu vorgesehen, in ein Spülbecken gestellt und mittels einer Leitung an einen normalen Wasserhahn angeschlossen zu werden.

Eine gattungsgemäße Spülmaschine ist in WO 2006/030472 A1 gezeigt. Hier wird das Versorgungswasser durch Spüldüsen, die an drehbaren Rohren angeordnet sind, auf das zu spülende Geschirr geleitet.

Die Reinigungswirkung dieser Spülmaschine ist jedoch nicht optimal, und zwar insbesondere bei geringem Wasserdruck.

Das US-Patent 4,542,756 zeigt eine andere Ausgestaltung einer gattungsgemäßen Spülmaschine, die elastische Waschblasen mit Öffnungen zum Ausströmen des Spülwassers aufweist. Ein Ventil in der Zuflussleitung sperrt periodisch die Wasserzufuhr und gibt diese wieder frei. Bei freigegebener Wasserzufuhr strömt das Spülwasser in die Waschblasen, die sich ausdehnen und hierbei eine Wischbewegung auf dem zu spülenden Geschirr ausführen.

Die Reinigungswirkung dieser Spülmaschine wird durch die Wischbewegung der Waschblasen verbessert. Allerdings erreichen die Waschblasen nur ebene und freiliegende Flächen, und es ist problematisch, ein haltbares und hygienisches Material für die Waschblasen zu finden.

Das US-Patent 2,076,688 zeigt eine Spülmaschine, die an unter Druck stehendes Versorgungswasser angeschlossen ist und eine Pumpe aufweist, die durch das Versorgungswasser betrieben ist. Die Pumpe pumpt das bereits in der Spülkammer stehende Wasser für einen Spülvorgang.

Es ist daher Aufgabe der Erfindung, die genannten Probleme zumindest zum Teil zu vermeiden und eine Spülmaschine bereitzustellen, die eine hohe Reinigungswirkung auch bei einem im Haushalt üblichen Druck des Versorgungswassers erzielt.

Die Erfindung ist durch den unabhängigen Anspruch 1 definiert. Die abhängigen Ansprüche betreffen optionale Merkmale mancher Ausgestaltungen der Erfindung.

Die Erfindung geht von der Grundidee aus, eine wasserbetriebene Pumpe vorzusehen, die aus einem Teil des Versorgungswassers Druckspülwasser für einen Spülvorgang erzeugt. Das Druckspülwasser weist einen höheren Druck als das Versorgungswasser auf. Erfindungsgemäß wird die Pumpe durch zumindest einen Teil des Versorgungswassers - also in manchen Ausgestaltungen durch einen Teil des Versorgungswassers und in anderen Ausgestaltungen durch das gesamte Versorgungswasser - betrieben.

Die Erfinder haben erkannt, dass durch den Einsatz des Druckspülwassers eine erheblich höhere Reinigungswirkung als bei einer bloßen Verwendung von Spülwasser mit dem Druck des Versorgungswassers erzielt werden kann. Dies gilt überraschenderweise auch dann, wenn - wie es in vielen Ausgestaltungen der Erfindung der Fall ist - das Druckspülwasser nur während einzelner Druckspülphasen zur Verfügung steht und das zwischen den Druckspülphasen eingesetzte Normalspülwasser einen geringeren Druck als das Versorgungswasser aufweist, weil ein Teil des Versorgungswasserdrucks zum Antreiben der Pumpe verwendet wurde.

In manchen Ausgestaltungen ist die Spülmaschine frei von elektrischen Bauteilen und/oder benötigt zum Betrieb keine elektrische Energie. Derartige Ausführungsformen sind besonders kostengünstig und benötigen für die Installation lediglich einen Wasseranschluss. Außerdem entfällt jedes im Zusammenhang mit Elektrizität möglicherweise bestehende Sicherheitsrisiko.

Weitere Merkmale, Aufgaben und Vorteile der Erfindung gehen aus der folgenden ausführlichen Beschreibung mehrerer Ausführungsbeispiele und Ausführungsalternativen der Erfindung hervor. Es wird auf die Zeichnungen verwiesen, in denen zeigen:
Fig. 1 eine perspektivische Ansicht einer Spülmaschine nach einem ersten Ausführungsbeispiel der Erfindung,
Fig. 2 eine perspektivische Ansicht der Spülmaschine gemäß Fig. 1 in einer zusammengeschobenen, zur Lagerung vorgesehenen Gehäusekonfiguration,
Fig. 3 eine perspektivische Ansicht der Spülmaschine gemäß Fig. 1 in einer betriebsbereiten Gehäusekonfiguration mit teilweise weggeschnittenen Außenabschnitten,
Fig. 4 eine perspektivische Ansicht der in ein Spülbecken eingestellten und teilweise beladenen Spülmaschine gemäß Fig. 1,
Fig. 5 eine perspektivische Ansicht der beladenen und an einen Spülwasserhahn angeschlossenen Spülmaschine gemäß Fig. 1 mit einem teilweise weggeschnittenen Pumpengehäuse,
Fig. 6 eine perspektivische Ansicht einiger Komponenten einer Spülmaschine nach einem zweiten Ausführungsbeispiel der Erfindung in einer betriebsbereiten Gehäusekonfiguration, und
Fig. 7 eine auseinandergezogene Darstellung der Spülmaschine gemäß Fig. 6 in einer zusammengeschobenen Gehäusekonfiguration.

Die in Fig. 1 gezeigte Spülmaschine weist ein nach unten offenes Gehäuse 10 auf, das aus mehreren teleskopartig ineinanderschiebbaren Außenabschnitten 12, einer Bodenstruktur (in Fig. 1 nicht gezeigt) und einem Deckel 14 zusammengesetzt ist. Durch Zusammenschieben der Außenabschnitte 12 kann das Gehäuse 10 in eine flache Konfiguration zur Lagerung der Spülmaschine gebracht werden. Diese Konfiguration ist in Fig. 2 und Fig. 7 gezeigt. Im betriebsbereiten Zustand sind die Außenabschnitte 12 dagegen auseinandergezogen, wie in den anderen Figuren gezeigt. In Ausführungsalternativen kann die Spülmaschine auch als starre Kiste - also mit nicht-zusammenschiebbaren Seiten - oder auf andere Weise zusammenlegbar - also z.B. wie in WO 2006/030472 A1 gezeigt - ausgebildet sein.

Die Spülmaschine ist aus geeigneten Kunststoffmaterialen gefertigt. In Fig. 3 sind die Außenabschnitte 12 und der Deckel 14 teilweise ausgeschnitten dargestellt, so dass in Fig. 3 und zum Teil auch in Fig. 4 die gitterartige Bodenstruktur 16 mit vier drehbaren und durch Spülwasserrohre 18 verbundenen Spüldüsenarmen 20 sichtbar ist. Auch der Deckel 14 weist an seiner in das Gehäuse 10 zeigenden Seite vier drehbare Spüldüsenarme 22 auf, die in Fig. 4 und zum Teil auch in Fig. 3 gezeigt sind. Ferner ist aus Fig. 4 und Fig. 5 ersichtlich, dass die Spülmaschine in dem hier beschriebenen Ausführungsbeispiel so dimensioniert ist, dass sie in ein übliches Spülbecken gestellt werden kann.

Auf dem Deckel 14 der Spülmaschine sind diverse mechanische und hydraulische Komponenten angeordnet, die durch Schlauchleitungen miteinander verbunden sind. Diese Schlauchleitungen sind aus Gründen der klareren Darstellung in den Figuren nicht gezeigt und lediglich in Fig. 1 und Fig. 6 durch dicke Pfeile angedeutet. Fig. 1 und die anderen Figuren zeigen eine wasserbetriebene Pumpe 24, ein Ausdehnungsgefäß 26 mit einem druckgesteuerten Ventil 28, einen Spülmittelbehälter 30, ein zeitgesteuertes Mehrwege-Ventil 32 sowie obere Spülwasserrohre 34 zur Versorgung der oberen Spüldüsenarme 22.

Die wasserbetriebene Pumpe 24 weist einen Einlass 36 für Versorgungswasser V, einen Auslass 38 für Normalspülwasser N und einen Auslass 40 für Druckspülwasser D auf. Die Pumpe 24 wird durch das Versorgungswasser V betrieben. Die Pumpe 24 erzeugt aus einem Teil des Versorgungswassers V das Druckspülwasser D, das einen höheren Druck als das Versorgungswasser V aufweist. Das restliche Versorgungswasser V wird als Normalspülwasser N, das einen geringfügig niedrigeren Druck als das Versorgungswasser V aufweist, verwendet.

Das Ausdehnungsgefäß 26 weist einen Einlass 42 auf, der mit dem Auslass 40 für das Druckspülwasser D verbunden ist. In an sich bekannter Weise enthält das Ausdehnungsgefäß 26 eine gasgefüllte Blase, die bei zunehmender Füllung des Ausdehnungsgefäßes 26 komprimiert wird und für den Druckaufbau im Ausdehnungsgefäß 26 sorgt.

Auslassseitig ist in das Ausdehnungsgefäß 26 das druckgesteuerte Ventil 28 integriert. Das druckgesteuerte Ventil 28 löst bei einem vorbestimmten Überdruck im Ausdehnungsgefäß 26 - beispielsweise 2 bar oder 3 bar - aus und lässt das im Ausdehnungsgefäß 26 gespeicherte Druckspülwasser D aus einem Auslass 44 ausströmen. Das druckgesteuerte Ventil 28 weist eine Kennlinie mit starker Hysterese auf, so dass sich das Ausdehnungsgefäß 26 weitgehend entleert, sobald das Ventil 28 ausgelöst hat. Insgesamt wird hierdurch eine relativ große Menge Druckspülwasser D in relativ kurzer Zeit freigegeben.

Der Auslass 44 des druckgesteuerten Ventils 28 ist mit einem Einlass 46 des zeitgesteuerten Mehrwege-Ventils 32 verbunden, um das vom druckgesteuerten Ventil 28 freigegebene Druckspülwasser D dem zeitgesteuerten Mehrwege-Ventil 32 zuzuführen. Was das Normalspülwasser N angeht, ist der Auslass 38 der Pumpe 24 mit einem Einlass 48 des Spülmittelbehälters 30 verbunden, und ein Auslass 50 des Spülmittelbehälters 30 ist an den Einlass 46 des zeitgesteuerten Mehrwege-Ventils 32 angeschlossen. In den Spülmittelbehälter 30 wird eine Spülmitteltablette eingelegt, die von dem Normalspülwasser N umflossen und dabei allmählich aufgelöst wird.

Das zeitgesteuerte Mehrwege-Ventil 32 weist mehrere in den Figuren nicht gezeigte Auslässe auf, die an die oberen Spülwasserrohre 34 sowie an die unteren Spülwasserrohre 18 angeschlossen sind. Ferner ist ein Aufzugsgriff 52 vorgesehen, mit dem ein im zeitgesteuerten Mehrwege-Ventil 32 integriertes Uhrwerk (in den Figuren nicht gezeigt) in Betrieb gesetzt werden kann.

Das im zeitgesteuerten Mehrwege-Ventil 32 integrierte Uhrwerk steuert den Spülablauf, wobei das in den Einlass 46 einströmende Spülwasser - bestehend aus dem Normalspülwasser N und dem zeitweise hinzugefügten Druckspülwasser D - abwechselnd in die oberen Spülwasserrohre 34 und die damit verbundenen Spüldüsenarme 22 bzw. in die unteren Spülwasserrohre 18 und die damit verbundenen Spüldüsenarme 20 geleitet wird. Nach dem Ablauf des Spülprogramms sperrt das zeitgesteuerte Mehrwege-Ventil 32 die Wasserzufuhr.

Die gerade geschilderte Funktionsweise des zeitgesteuerten Mehrwege-Ventils 32 ist lediglich als Beispiel zu verstehen. So kann z.B. in einer Ausführungsalternative das zeitgesteuerte Mehrwege-Ventil 32 zwei Einlässe aufweisen, um die Verwendung des Druckspülwassers D und des Normalspülwassers N getrennt zu steuern. In dieser Ausführungsalternative kann gegebenenfalls das druckgesteuerte Ventil 28 entfallen. Alternativ oder zusätzlich kann im zeitgesteuerten Mehrwege-Ventil 32 ein zusätzlicher Einlass für Versorgungswasser V oder Normalspülwasser N ohne Spülmittelbeigabe vorgesehen sein, so dass in einer abschließenden Spülphase Spülmittelreste entfernt werden können. Weiter können in manchen Ausgestaltungen mehrere unterschiedliche Spülprogramme vorgesehen sein.

Um einen Spülvorgang durchzuführen, wird die Spülmaschine in ein Spülbecken gestellt, und der Deckel 14 wird abgenommen, wie in Fig. 4 gezeigt. Die Spülmaschine wird dann mit Geschirr beladen, der Deckel 14 wird aufgesetzt, und der Einlass 36 für das Vesorgungswasser V wird mittels eines Schlauches 54 an einen Wasserhahn des Spülbeckens angeschlossen (siehe Fig. 5).

Das im zeitgesteuerten Mehrwege-Ventil 32 integrierte Uhrwerk wird dann aufgezogen, indem der Aufzugsgriff 52 in die in Fig. 1 mit "I" bezeichnete Position gedreht wird. Das zeitgesteuerte Mehrwege-Ventil 32 gibt daraufhin den Wasserdurchfluss frei, wobei abwechselnd die unteren Spüldüsenarme 20 bzw. die oberen Spüldüsenarme 22 mit Spülwasser versorgt werden. Das leicht schräg aus den Spüldüsenarmen 20, 22 ausströmende Spülwasser versetzt die Spüldüsenarme 20, 22 in Rotationsbewegung und sorgt für eine gründliche Reinigung des gesamten in der Spülmaschine befindlichen Geschirrs.

Wie bereits erwähnt, besteht das Spülwasser zeitweise (nämlich während sich der Druck im Ausdehnungsgefäß 26 aufbaut und das druckgesteuerte Ventil 28 geschlossen ist) nur aus dem Normalspülwasser N und zeitweise (nämlich, während das druckgesteuerte Ventil 28 geöffnet ist und sich das Ausdehnungsgefäß 26 leert) aus dem Normalspülwasser N in Kombination mit dem Druckspülwasser D. Während der Druckspülphasen sind sowohl der Spülwasserdruck als auch der Spülwasserdurchsatz erheblich höher als während der Normalspülphasen, weil sich das Ausdehnungsgefäß 26 während der Druckspülphasen schnell leert. Das verwendete Spülwasser fließt durch die gitterartige Bodenstruktur 16 in das Spülbecken ab.

Die wasserbetriebene Pumpe 24 ist im vorliegenden Ausführungsbeispiel als Kolbenpumpe aufgebaut. Wie aus Fig. 5 ersichtlich ist, weist die wasserbetriebene Pumpe ein Pumpengehäuse 56 auf, in dem ein von dem Versorgungswasser V beaufschlagtes Antriebsrad 58 angeordnet ist. Das Antriebsrad 58 bewegt über eine exzentrisch angebrachte Pleuelstange 60 einen Kolben 62 in einem Pumpzylinder 64 hin und her. Der zu pumpende Teil des Versorgungswassers V wird über zwei Ansätze 66, 68, die mittels eines Schlauches (nicht gezeigt) miteinander verbunden sind, von dem Pumpengehäuse 56 zum Pumpzylinder 64 geleitet. In dem Ansatz 68 sowie in dem Auslass 40 ist je ein Einweg-Ventil der Pumpe 24 vorgesehen.

Das Antriebsrad 58 der Pumpe 24 ist im vorliegenden Ausführungsbeispiel als Fächerrad ausgebildet. Es versteht sich jedoch, dass auch andere Ausgestaltungen - beispielsweise als Turbinenrad - möglich sind. Ferner kann die Pumpe 24 in Ausführungsalternativen statt als Kolbenpumpe nach einem anderen Pumpprinzip arbeiten, beispielsweise als Turbinenpumpe.

Fig. 6 und Fig. 7 zeigen einige Komponenten einer Ausführungsvariante der Spülmaschine. Die wasserbetriebene Pumpe 24 ist hier als Kolbenpumpe mit zwei Kolben 70, 72 ausgebildet, die sich in einer kombinierten Zylinder- und Verteilerbaugruppe 74 bewegen. Bei dieser Ausgestaltung wird eine gleichmäßigere Last auf ein mit dem Versorgungswasser V beaufschlagtes Antriebsrad 76 der Pumpe 24 ausgeübt.

Ferner wird in der Ausgestaltung gemäß Fig. 6 und Fig. 7 die Drehbewegung der Spüldüsenarme 20, 22 nicht durch den Rückstoß des ausströmenden Spülwassers, sondern durch einen wassergetriebenen Räderantrieb bewirkt. Fig. 7 zeigt hierzu einen Spülwassereinlass 78, der über ein kleines Antriebsrad 80 und ein Untersetzungsgetriebe 82 einen umlaufenden Zahnkranz 84 antreibt. Der umlaufende Zahnkranz 84 dreht sich in einem Gehäuse 86 und treibt dabei die Spüldüsenarme 20, 22 an. Das Gehäuse 86 dient nicht nur zur Lagerung des Zahnkranzes 84, sondern auch zur Verteilung des Spülwassers zu den Spüldüsenarmen 20, 22.

Es versteht sich, dass die hier beschriebenen Ausgestaltungen lediglich beispielhaft zu verstehen sind. Weitere Abwandlungen - insbesondere Kombinationen der hier unterschiedlichen Ausführungsformen zugeordneten Merkmale - sind für den Fachmann unmittelbar ersichtlich.

## Patentansprüche

1. Spülmaschine zum Anschluss an unter Druck stehendes Versorgungswasser (V), wobei die Spülmaschine eine durch zumindest einen ersten Teil des Versorgungswassers (V) betriebene Pumpe (24) aufweist, **dadurch gekennzeichnet, dass** die Pumpe (24) aus einem zweiten Teil des Versorgungswassers (V) Druckspülwasser (D) für einen Spülvorgang erzeugt, wobei das Druckspülwasser (D) einen höheren Druck als das Versorgungswasser (V) aufweist.

2. Spülmaschine nach Anspruch 1, **dadurch gekennzeichnet, dass** die Spülmaschine ein Ausdehnungsgefäß (26) aufweist, in dem das Druckspülwasser (D) angesammelt wird.

3. Spülmaschine nach Anspruch 2, **dadurch gekennzeichnet, dass** die Spülmaschine ein durch den im Ausdehnungsgefäß (26) herrschenden Druck gesteuertes Ventil (28) aufweist, das bei Überschreiten eines vorbestimmten Drucks das Druckspülwasser (D) für den Spülvorgang freigibt.

4. Spülmaschine nach einem der Ansprüche 1 bis 3, **dadurch gekennzeichnet, dass** die Spülmaschine dazu eingerichtet ist, in mindestens einer ersten Spülphase Spülwasser zu erzeugen, das aus dem Druckspülwasser (D) besteht oder dem zumindest das Druckspülwasser (D) beigemischt ist, und in mindestens einer zweiten Spülphase Spülwasser zu erzeugen, das höchstens den Druck des Versorgungswassers (V) aufweist.

5. Spülmaschine nach Anspruch 4, **dadurch gekennzeichnet, dass** das in der mindestens einen zweiten Spülphase erzeugte Spülwasser Normalspülwasser (N) ist, das dem zum Antrieb der Pumpe (24) verwendeten Teil des Versorgungswassers (V) entspricht.

6. Spülmaschine nach einem der Ansprüche 1 bis 5, **dadurch gekennzeichnet, dass** die Spülmaschine ein zeitgesteuertes Mehrweg-Ventil (32) zur Spülprogrammsteuerung aufweist.

7. Spülmaschine nach einem der Ansprüche 1 bis 6, **dadurch gekennzeichnet, dass** die Spülmaschine eine Mehrzahl von drehbaren Spüldüsenarmen (20, 22) aufweist, die durch das ausströmende Spülwasser oder durch ein vom Spülwasser beaufschlagtes Antriebsrad (84) zu einer Rotationsbewegung angetrieben werden.

8. Spülmaschine nach einem der Ansprüche 1 bis 7, **dadurch gekennzeichnet, dass** die Pumpe (24) eine Kolbenpumpe ist, die ein von dem zumindest ersten Teil des Versorgungswassers (V) beaufschlagtes Antriebsrad (58; 76) und mindestens einen Kolben (62; 70, 72) aufweist.

9. Spülmaschine nach einem der Ansprüche 1 bis 8, **dadurch gekennzeichnet, dass** die Spülmaschine frei von elektrischen Bauteilen ist.

10. Spülmaschine nach einem der Ansprüche 1 bis 9, **dadurch gekennzeichnet, dass** die Spülmaschine zum Betrieb keine elektrische Energie benötigt.

## Claims

1. A dishwasher to be connected to pressurized supply water (V), wherein the dishwasher comprises a pump (24) driven by at least a first part of the supply water (V), **characterized in that** the pump (24) produces pressurized washing water (D) for a washing process from a second part of the supply water (V), wherein the pressurized washing water (D) has a higher pressure than the supply water (V).

2. The dishwasher according to claim 1, **characterized in that** the dishwasher comprises an expansion vessel (26) in which the pressurized washing water (D) is collected.

3. The dishwasher according to claim 2, **characterized in that** the dishwasher comprises a valve (28) controlled by the pressure prevalent in the expansion vessel (26), the valve (28) releasing the pressurized washing water (D) for the washing process upon exceeding a predetermined pressure.

4. The dishwasher according to any one of claims 1 to 3, **characterized in that** the dishwasher is adapted to produce washing water in at least one first washing phase, wherein the washing water consists of the pressurized washing water (D) or at least has the pressurized washing water (D) mixed into it, and the dishwasher is adapted to produce washing water in at least one second washing phase, wherein the washing water has at most the pressure of the supply water (V).

5. The dishwasher according to claim 4, **characterized in that** the washing water produced in the at least one second washing phase is normal washing water (N), which corresponds to the part of the supply water (V) used for driving the pump (24).

6. The dishwasher according to any one of claims 1 to 5, **characterized in that** the dishwasher comprises a timed multiport valve (32) for controlling a washing program.

7. The dishwasher according to any one of claims 1 to 6, **characterized in that** the dishwasher comprises a plurality of rotatable washing nozzle arms (20, 22), which are driven in a rotational movement by the outflowing washing water or by a driving wheel (84) which is acted upon by the washing water.

8. The dishwasher according to any one of claims 1 to 7, **characterized in that** the pump (24) is a piston pump, which comprises an impeller (58; 76) which is acted upon by at least the first part of the supply water (V), and at least a piston (62; 70, 72).

9. The dishwasher according to any one of claims 1 to 8, **characterized in that** the dishwasher is devoid of electrical elements.

10. The dishwasher according to any one of claims 1 to 9, **characterized in that** the dishwasher does not require electrical energy for operation.

## Revendications

1. Lave-vaisselle destiné à être raccordé à une eau d'alimentation (V) sous pression, le lave-vaisselle présentant une pompe (24) exploitée par au moins une première partie de l'eau d'alimentation (V), **caractérisé en ce que** la pompe (24) génère à partir d'une seconde partie de l'eau d'alimentation (V) de l'eau de rinçage sous pression (D) pour un processus de rinçage, l'eau de rinçage sous pression (D) présentant une pression supérieure à l'eau d'alimentation (V).

2. Lave-vaisselle selon la revendication 1, **caractérisé en ce que** le lave-vaisselle présente un vase d'expansion (26), dans lequel l'eau de rinçage sous pression (D) est accumulée.

3. Lave-vaisselle selon la revendication 2, **caractérisé en ce que** le lave-vaisselle présente une soupape (28) commandée par la pression régnant dans le vase d'expansion (26), qui libère lors du dépassement d'une pression prédéterminée l'eau de rinçage sous pression (D) pour le processus de rinçage.

4. Lave-vaisselle selon l'une quelconque des revendications 1 à 3, **caractérisé en ce que** le lave-vaisselle est installé de sorte à générer dans au moins une première phase de rinçage de l'eau de rinçage qui se compose d'eau de rinçage sous pression (D) ou à laquelle est mélangée au moins l'eau de rinçage sous pression (D), et à générer dans au moins une deuxième phase de rinçage de l'eau de rinçage qui présente au maximum la pression de l'eau d'alimentation (V).

5. Lave-vaisselle selon la revendication 4, **caractérisé en ce que** l'eau de rinçage générée dans l'au moins une deuxième phase de rinçage est de l'eau de rinçage normalisée (N) qui correspond à la partie de l'eau d'alimentation (V) utilisée pour l'entraînement de la pompe (24).

6. Lave-vaisselle selon l'une quelconque des revendications 1 à 5, **caractérisé en ce que** le lave-vaisselle présente une soupape à plusieurs voies (32) commandée par le temps pour la commande du programme de rinçage.

7. Lave-vaisselle selon l'une quelconque des revendications 1 à 6, **caractérisé en ce que** le lave-vaisselle présente une pluralité de bras de buse de rinçage (20, 22) rotatifs qui sont entraînés par l'écoulement de l'eau de rinçage ou par une roue d'entraînement (84) alimentée par de l'eau de rinçage pour un mouvement de rotation.

8. Lave-vaisselle selon l'une quelconque des revendications 1 à 7, **caractérisé en ce que** la pompe (24) est une pompe à piston qui présente une roue d'entraînement (58 ; 76) alimentée par l'au moins une première partie de l'eau d'alimentation (V) et au moins un piston (62 ; 70, 72).

9. Lave-vaisselle selon l'une quelconque des revendications 1 à 8, **caractérisé en ce que** le lave-vaisselle est exempt de composants électriques.

10. Lave-vaisselle selon l'une quelconque des revendications 1 à 9, **caractérisé en ce que** le lave-vaisselle n'a besoin pour son fonctionnement d'aucune énergie électrique.
